# EUROPÄISCHE PATENTSCHRIFT

(11) **EP 0 036 466 B1**
(45) Veröffentlichungstag und Bekanntmachung des Hinweises auf die Patenterteilung: **19.10.1983**
(21) Anmeldenummer: 80810413.7
(22) Anmeldetag: 24.12.1980
(51) Int. Cl.: E06B 3/60, E06B 3/26

(54) **Fensterrahmen**
Window frame
Châssis de fenêtre

(30) Priorität: 26.03.1980 DE 3011750
(43) Veröffentlichungstag der Anmeldung: 30.09.1981
(73) Patentinhaber: Paul Tobler & Co., CH-9015 St. Gallen-Winkeln (CH)
(72) Erfinder: Saxer, Erich, CH-9202 Gossau (CH)
(74) Vertreter: Hepp, Dieter (DE)

## Beschreibung

Die Erfindung betrifft ein Fenster mit einem die Verglasung aufnehmenden Trägerrahmen und mit einem auf dem Trägerrahmen befestigbaren Klemmprofil zum Fixieren der Verglasung, welches einen im Querschnitt etwa U-förmigen Abschnitt aufweist, dessen Öffnung gegen den Trägerrahmen gerichtet ist, wobei am Trägerrahmen im Abstand zueinander mehrere Winkelstücke angeordnet sind, welche in der Rahmenebene je ein in einer quer zum Trägerrahmen verlaufenden Nut verschiebbares Verbindungselement aufweisen, das zum schraublosen Festhalten des Klemmprofils in dessen U-förmigen Abschnitt einrastbar ist.

Derartige Fenster, auch Trockenverglasung genannt, sind seit langem bekannt und gebräuchlich, wobei der Trägerrahmen in der Regel aus Holz und das Klemmprofil aus Aluminium gefertigt ist. Das im Winkelstück verschiebbare Verbindungselement hat die Aufgabe, Bearbeitungstoleranzen des Holzrahmens auszugleichen und Dilatationsbewegungen zu übertragen. Außerdem soll die Montage vereinfacht werden. Die Winkelstücke mit den Verbindungselementen können bereits bei der Fensterherstellung in regelmäßigen Abständen am Trägerrahmen befestigt werden, so daß bauseitig nur noch das Klemmprofil aufgesetzt und fixiert werden muß.

Durch die CH-A-579203 ist ein Fenster bekanntgeworden, bei dem die Verbindungselemente als im Querschnitt U-förmige Schnappelemente ausgebildet sind, bei denen die U-Schenkel mit Rastungen versehene Anlaufflächen aufweisen. Die Rastungen schnappen federnd in den U-förmigen Abschnitt des Klemmprofils ein.

Eine andere Lösung ist in der DE-A-2 628 050 beschrieben. Diese Druckschrift zeigt ein Verbindungselement, welches außer in der Nut im Winkelstück auch mch um seine eigene Achse verdrehbar ist. Das Verbindungselement hat ein im Querschnitt quadratisches Mittelteil, an dem ein Schraubenschlüssel angesetzt werden kann. Durch Verdrehen des Verbindungselementes kann dieses im U-förmigen Abschnitt des Klemmprofils eingerastet und fixiert werden.

Ein Nachteil der bekannten Konstruktionen besteht darin, daß Montage und Demontage immer noch einen verhältnismäßig großen Arbeitsaufwand erfordern, so daß z. B. beim Auswechseln einer defekten Scheibe die Reparatur nur in einer Werkstatt ausgeführt werden kann. So kann beispielsweise bei einem Fenster gemäß CH-A-579203 das einmal eingerastete Klemmprofil nicht mehr ohne weiteres entfernt werden, da die Schnappelemente beim fertig montierten Rahmen praktisch nicht mehr zugänglich sind. Aber auch beim Fenster gemäß DE-A-2 628 050 ist Montage und Demontage nur mit einem Spezialwerkzeug möglich. Der quadratische Abschnitt des Verbindungselementes zum Ansetzen des Schlsüsels muß nämlich aus Platzgründen sehr schmal dimensioniert werden, so daß er nur mit einem eigens für dieses Verbindungselement konstruierten Schraubenschlüssel erreichbar ist. Dies ist ersichtlicherweise ein Nachteil, wenn eine beschädigte Verglasung ausgewechselt werden muß. Der zum Ansetzen des Schraubenschlüssels erforderliche Vierkant am Verbindungselement vergrößert außerdem die Bauhöhe des ganzen Rahmens, was ebenfalls nicht wünschenswert ist.

Es ist daher Aufgabe der Erfindung, die Nachteile des Bekannten zu vermeiden und ein Fenster der eingangs genannten Art zu schaffen, welches nicht nur auf einfachste Weise montiert, sondern auch mit einfachsten Hilfsmitteln wieder demontiert werden kann, ohne daß dabei Bestandteile des Fensters beschädigt werden müssen. Die Verbindung zwischen Trägerrahmen und Klemmprofil soll außerdem platzsparend angeordnet sein und das ästhetische Erscheinungsbild des Fensterrahmens nicht beeinträchtigen. Diese Aufgabe wird durch die im Kennzeichen von Patentanspruch 1 wiedergegebenen Merkmale gelöst. Durch diese Ausgestaltung wird das Klemmprofil von der Innenseite her festgehalten, wobei eine Demontage jedoch jederzeit durch einfaches Zurückziehen der Lasche möglich ist. Dazu braucht lediglich der gegen die Rahmen-Außenseite liegende Schenkel des U-förmigen Abschnittes beispielsweise mit einem Schraubenzieher etwas angehoben zu werden, wobei der Arretierungsnocken wieder ausrastet und die Lasche so weit zurückgezogen werden kann, bis die Klemmnase den gegen die Rahmen-Innenseite liegende Schenkel des U-förmigen Abschnittes freigibt. Spezialwerkzeuge sind nicht erforderlich und Montage und Demontage können beliebig oft wiederholt werden, ohne daß das Verbindungselement oder das Klemmprofil dabei Schaden erleidet. Ersichtlicherweise dient die eine Seitenwand des U-förmigen Abschnittes zusammen mit der Klemmnase zur eigentlichen Fixierung des Klemmprofils, während die andere Seitenwand des U-förmigen Abschnittes zusammen mit dem Arretierungsnocken als Sicherung gegen ein Herausrutschen der Lasche dient.

Besonders einfach kann die Lasche unter den U-förmigen Abschnitt des Klemmprofils geschoben werden, wenn der Arretierungsnocken in Einschubrichtung der Lasche eine Anschrägung aufweist. Auf diese Weise ist es relativ einfach, durch entsprechenden Druck auf die Lasche diese unter das Profil zu schieben, bis der Arretierungsnocken im Innern des U-förmigen Abschnittes einrastet und sich an die Seitenwand anlegt.

Eine einwandfreie Führung der Lasche ist gewährleistet, wenn sie in einer Schwalbenschwanznut im Winkelstück verschiebbar ist. Um die Laschenbewegung zu begrenzen, weist die Lasche einen Führungsnocken auf, welcher in einen korrespondierenden Führungsschlitz am Winkelstück eingreift, wobei der Führungsschlitz einen oberen Anschlag und der Trägerrahmen einen unteren Anschlag zur Begrenzung der Laschenbewegung bildet.

Eine einfache Herstellung und gute mechanische Eigenschaften ergeben sich, wenn die Lasche und/oder das Winkelstück aus Druckguß gefertigt sind. Auf diese Weise können - anders als bei den herkömmlichen Schnappelementen aus Kunststoffmaterial - auch relativ schwere Klemmprofile an großen Fenstern fixiert werden, ohne daß eine übermäßig große Anzahl von Verbindungselementen erforderlich ist.

Ein sicherer Sitz des Klemmprofils auf dem Trägerrahmen wird dadurch gewährleistet, daß das Klemmprofil neben dem U-förmigen Abschnitt einen Seitenflügel aufweist, der über eine Dichtung aus elastischem Material die Verglasung an den Trägerrahmen preßt. Die Dichtung aus elastischem Material übt dadurch eine Kraft auf den Seitenflügel aus, welche auf die beiden Seitenwände des U-förmigen Abschnitts übertragen wird. Da die eine Seitenwand von der Klemmnase festgehalten wird, wird die andere Seitenwand durch die Federkraft gegen den Trägerrahmen gepreßt. Dadurch wird ein Herausrutschen des Arretierungsnokkens durch ein zu loses Aufliegen der Seitenwand verunmöglicht.

Ein Ausführungsbeispiel der Erfindung ist in den Zeichnungen dargestellt und wird nachstehend genauer beschrieben. Es zeigt
Fig. 1 einen Teilquerschnitt durch einen erfindungsgemäßen Fensterrahmen,
Fig. 2 bis 4 drei verschiedene Ansichten einer Lasche,
Fig. 5 bis 7 drei verschiedene Ansichten eines Winkelstückes,
Fig. bis 13 den Ablauf eines Montage-Vorganges.

Wie in Fig. 1 dargestellt besteht ein Fenster 1 aus der Verglasung 2, welche eine Doppel- oder Dreifach-Verglasung sein kann, sowie aus einem Trägerrahmen 3 und aus einem Klemmprofil 4. Das Klemmprofil 4 weist einen U-förmigen Abschnitt 5 auf, dessen Öffnung 6 gegen den Trägerrahmen 3 gerichtet ist. Das Klemmprofil 4 wird von einer Lasche 7 festgehalten, welche in den U-förmigen Abschnitt 5 eingreift. Zu diesem Zweck weist die Lasche eine Klemmnase 8 und einen Arretierungsnocken 9 auf. Die Klemmnase 8 überlappt einen Vorsprung 23 an der Seitenwand 10 des U-förmigen Abschnittes 5. Dadurch wird das Klemmprofil 4 festgehalten, während der Arretierungsnocken 9 an der gegenüberliegenden Seitenwand 11 anliegt und so ein Herausrutschen der Lasche verhindert. Die ganze Befestigungsvorrichtung ist von außen nicht sichtbar, was in ästhetischer Hinsicht ein großer Vorteil ist. Obwohl das Klemmprofil in jedem Fall absolut parallel zur Verglasung 2 verläuft, ist die Verbindung mit dem Trägerrahmen nicht starr sondern ca. plus/minus 2 mm frei dilatierend.

Die Lasche 7 ist in einem Winkelstück 13 gelagert, welches fest mit dem Trägerrahmen verbunden ist. Wie aus den Fig. 5 bis 7 ersichtlich ist, hat das Winkelstück 13 eine Bohrung 24 für die Aufnahme einer Befestigungsschraube 19. Daneben hat das Winkelstück noch zwei Greifklauen 15, welche ein Einpressen des Winkelstückes in den Trägerrahmen ermöglichen und dadurch die Montage erleichtern. Zur Aufnahme der Lasche dient eine Schwalbenschwanznut 14, welche auf einer Seite des Winkelstückes angeordnet ist. Um die Bewegung der Lasche 7 zu begrenzen, ist am Winkelstück ein Führungsschlitz 17 vorgesehen, der nicht durchgehend ist, sondern einen Anschlag für den Führungsnocken 16 an der Lasche 7 bildet. Ein unterer Anschlag 26 wird beim montierten Fenster durch den Trägerrahmen 3 gebildet. Dazu ist es lediglich erforderlich, den in der Rahmenebene liegenden Schenkel des Winkelstückes 13 derart versenkt im Trägerrahmen 3 zu montieren, daß die Lache gerade noch verschiebbar ist, der Führungsnokken 16 jedoch am Trägerrahmen ansteht und so ein Herausgleiten der Lasche verhindert.

Der Arretierungsnocken 9 der Lasche 7 hat in Einschubrichtung eine Anschrägung 12. Diese Anschrägung erleichtert beim Einschieben der Lasche das Überwinden des Widerstandes durch die Seitenwand 11 bis der Arretierungsnocken 9 im Innern der Seitenwand einrastet. An der Lasche 7 sind außerdem Vertiefungen 18 vorgesehen, welche das Einschieben der Lasche mit einem Schraubenzieher erleichtert. Die Lasche 7 und das Winkelstück 13 können z. B. aus Druckguß gefertigt sein.

Neben dem U-förmigen Abschnitt 5 ist ein Seitenflügel 20 angeordnet, der die Verglasung 2 über eine Gummidichtung 21 auf den Trägerrahmen 3 preßt. Der äußere Verglasungsgummi 21 hat eine etwa sichelförmige Querschnittskonfiguration und übt auf den Seitenflügel 20 einen Federdruck aus. Diese Federkraft übt bei der Darstellung gemäß Fig. 1 ein Drehmoment im Uhrzeigersinn aus, so daß die Seitenwand 11 auf die Lasche 7 gepreßt wird. Dadurch wird ein Ausrasten des Arretierungsnocken 9 zuverlässig verhindert. Zum Lösen der Lasche 7 wird auf den Seitenflügel 20 eine entgegengesetzte Kraft in Richtung auf die Verglasung 2 ausgeübt, so daß sich die Seitenwand 11 etwas anhebt. Da die Klemmnase 8 schräg gestellt ist, hat die Lasche 7 eine gewisse Vorspannung gegen die Seitenwand 11, so daß die Lasche etwas zurückgleitet, sobald der Arretierungsnocken 9 ausklinkt. Anschließend kann die Lasche mit einem geeigneten Werkzeug bis an den unteren Anschlag 26 ganz herausgezogen werden. Dadurch gibt die Klemmnase die Seitenwand 10 frei und das Klemmprofil kann abgehoben werden. Ersichtlicherweise bedeutet es für den Fachmann keinerlei Probleme, die Seitenwand 10 des U-förmigen Abschnitts 5 derart zu gestalten, daß ein Eingreifen und Erlassen mit Hilfe der Klemmnase 8 möglich ist. Anstelle des Vorsprungs 23 könnte die Seitenwand 10 z. B. auch eine Öffnung aufweisen, in welche die Klemmnase 8 eingreift. Auch das Winkelstück 13 könnte durch eine andere geeignete Lagerung für die Lasche 7 ersetzt werden. Insbesondere wenn der Trägerrahmen 3 nicht aus Holz sondern aus Metall gefertigt ist, könnte die Führung für die Lasche 7 direkt auf dem Trägerrahmen 3 angeordnet sein.

Ein Montagebeispiel für einen erfindungsgemäßen Fensterrahmen wird nachstehend anhand der Fig. bis 13 erläutert. Gemäß Fig. 8 werden die Winkelstücke 13 inkl. Lasche 7 zuerst auf den Trägerrahmen 3 aufgesetzt. Die Greifklauen 15 ermöglichen dabei ein Einpressen der Winkelstücke, so daß diese nicht mehr verrutschen können. Je nach Art und Größe des Fensterrahmens wird die erforderliche Anzahl Winkelstücke auf den Trägerrahmen 3 gleichmäßig verteilt. Nach dem Anpressen der Winkelstücke 13 werden diese mit Hilfe von Schrauben 19 fest mit dem Trägerrahmen 3 verschraubt. Anschließend wird zuerst eine untere Gummidichtung 25 in den Trägerrahmen 3 eingelegt (Fig. 9). Darauf folgt die Verglasung 2 (Fig. 10). Beim Auflegen des Klemmprofils 4 gemäß Fig. 11 werden die Laschen 7 derart zurückgezogen, daß von der Lasche 7 lediglich die Klemmnase 8 ins Innere des U-förmigen Abschnittes 5 ragt. Die Seitenwand 11 liegt also zwischen der Klemmnase 8 und dem Arretierungsnocken 9 auf der Lasche 7 auf. Wie in Fig. 12 dargestellt, wird jetzt in Pfeilrichtung A ein Druck auf den Seitenflügel 20 ausgeübt, so daß sich die Seitenwand 11 etwas anhebt. Mit Hilfe eines Schraubenziehers 22 wird die Lasche 7 jetzt in Pfeilrichtung B ins Innere des U-förmigen Abschnitts 5 geschoben bis der Arretierungsnocken 9 innerhalb der Seitenwand 11 einrastet. Fig. 13 zeigt einen Querschnitt durch einen fertig montierten Fensterrahmen, wie er ausschnittsweise in Fig. 1 wiedergegeben ist. Die Montage ist außerordentlich einfach und kann unmittelbar am !:lau ausgeführt werden. Die Verglasung erfolgt von der Außenseite her, was zusätzliche Vorteile bietet.

## Patentansprüche

1. Fenster mit einem die Verglasung aufnehmenden Trägerrahmen und mit einem auf dem Trägerrahmen (3) befestigbaren Klemmprofil (4) zum Fixieren der Verglasung, welches einen im Querschnitt etwa U-förmigen Abschnitt aufweist, dessen Öffnung gegen den Trägerrahmen gerichtet ist, wobei am Trägerrahmen im Abstand zueinander mehrere Winkelstücke (13) angeordnet sind, welche in der Rahmenebene je ein in einer quer zum Trägerrahmen verlaufenden Nut verschiebbares Verbindungselement (7) aufweisen, das zum schraublosen Festhalten des Klemmprofils (4) in dessen U-förmigen Abschnitt einrastbar ist, dadurch gekennzeichnet, daß das Verbindungselement eine Lasche (7) ist, die eine gegen die Rahmen-Innenseite gerichtete Klemmnase (8) zum Festhalten der gegen die Rahmen-Innenseite liegenden Seitenwand (10) des U-förmigen Abschnittes und einen im Abstand von der Klemmnase angeordneten Arretierungsnocken (9) zum Arretieren der Lasche an der gegen die Rahmen-Außenseite liegenden Seitenwand (11) des U-förmigen Abschnittes aufweist, wobei in einer Position der Lasche (7) die Klemmnase (8) zwischen den beiden Seitenwänden (10, 11) des U-förmigen Abschnittes und der Arretierungsnocken (9) außerhalb der gegen die Rahmen-Außenseite liegenden Seitenwand (11) liegt und die Lasche zum Festhalten des Klemmprofils (4) derart gegen die Rahmen-Innenseite verschiebbar ist, daß der Arretierungsnocken (9) innerhalb des U-förmigen Abschnittes einrastet.

2. Fenster nach Anspruch 1, dadurch gekennzeichnet, daß der Arretierungsnocken (9) in Einschubrichtung der Lasche (7) eine Anschrägung (12) aufweist.

3. Fenster nach Anspruch 2, dadurch gekennzeichnet, daß der gegen die Rahmen-Innenseite liegende Schenkel (10) des U-förmigen Abschnittes einen formschlüssig unter die Klemmnase (8) greifenden Vorsprungs (23) aufweist.

4. Fenster nach Anspruch 3, dadurch gekennzeichnet, daß die Lasche (7) in einer Schwalbenschwanznut (14) im Winkelstück (13) verschiebbar ist.

5. Fenster nach Anspruch 4, dadurch gekennzeichnet, daß die Lasche (7) einen Führungsnokken (16) aufweist, welcher in einen korrespondierenden Führungsschlitz (17) am Winkelstück (13) eingreift, und daß der Führungsschlitz einen oberen Anschlag und der Trägerrahmen (3) einen unteren Anschlag (26) zur Begrenzung der Laschenbewegung bildet.

6. Fenster nach Anspruch 5, dadurch gekennzeichnet, daß die Lasche und/oder das Winkelstück aus Druckguß gefertigt sind.

## Claims

1. A window comprising a support frame carrying the glazing, and a shaped clamping member (4) for fixing the glazing, which can be secured to the support frame (3) and which has a portion of substantially U-shaped cross-section, the opening of which is directed towards the support frame, wherein a plurality of angle members (13) are disposed on the support frame at a spacing from each other and, in the plane of the frame, each have a respective connecting element (7) which is displaceable in a groove extending transversely with respect to the support frame and which can be engaged in the U-shaped portion of the clamping member (4) for retaining the clamping member (4) without screw means, characterised in that the connecting element is a clip member (7) which has a clamping projection (8) directed towards the inside of the frame, for retaining the side wall (10), which is towards the inside of the frame, of the U-shaped portion, and a locking projection (9) arranged at a spacing from the clamping projection, for locking the clip member to the side wall (11), which is towards the outside of the frame, of the U-shaped portion, wherein in one position of the clip member (7), the clamping projection (8) is disposed between the two side walls (10, 11) of the U-shaped portion and the locking projection (9) is disposed outside the side wall (11) which is towards the outside of the frame, and the clip member, for retaining the clamping member (4), is displaceable towards the inside of the frame in such a way that the locking projection (9) engages within the U-shaped portion.

2. A window according to claim 1 characterised in that the locking projection (9) has an inclined surface portion (12), in the direction of insertion of the clip member (7).

3. A window according to claim 2 characterised in that the limb (10), which is towards the inside of the frame, of the U-shaped portion, has a projection (23) which engages positively under the clamping projection (8).

4. A window according to claim 3 characterised in that the clip member (7) is displaceable in a dovetail groove (14) in the angle member (13).

5. A window according to claim 4 characterized in that the clip member (7) has a guide projection (16) which engages into a corresponding guide slot (17) on the angle member (13), and that the guide slot forms an upper abutment and the support frame (3) forms a lower abutment (26), for limiting the movement of the clip member.

6. A window according to claim 5 characterised in that the clip member and/or the angle member are made from dje cast metal.

## Revendications

1. Fenêtre comprenant un châssis porteur recevant le vitrage et un profilé de serrage (4) pouvant être monté sur le châssis porteur (3) afin de fixer le vitrage, qui présente une section approximativement en U, dont l'ouverture est orientée vers le châssis porteur, sur lequel sont montées, avec un certain espacement mutuel, plusieurs cornières (13) comportant respectivement, dans le plan du châssis, un élément de liaison (7) pouvant être glissé dans une rainure s'étendant transversalement au châssis porteur, élément de liaison qui, pour tenir sans vis le profilé de serrage (4), peut s'accrocher dans la section en U de celui-ci, caractérisée en ce que l'élément de liaison est constitué par une barrette (7) qui présente un nez de serrage (8) orienté vers la face intérieure du châssis, pour tenir la paroi latérale (10) de la section en U s'appliquant contre la face intérieure du châssis, ainsi qu'un bossage d'arrêt (9) disposé à une certaine distance du nez de serrage afin d'arrêter la barrette sur la paroi latérale (11) de la section en U s'appliquant contre la face extérieure du châssis, la disposition étant telle que dans une certaine position de la barrette (7), le nez de serrage (8) est placé entre les deux parois latéràles (10, 11) de la section en U et le bossage d'arrêt (9), extérieurement a la paroi Jatérate (11) s'appliquant contre la face extérieure du châssis, cependant que la barrette destinée à tenir le profilé de serrage (4) peut être déplacé contre la face intérieure du châssis de telle manière que le bossage d'arrêt (9) s'accroche dans la section en U.

2. Fenêtre selon la revendication 1, caractérisée en çe que le bossage d'arrêt (9) présente, dans la direction d'introduction de la barrette (7), un biseau (12).

3. Fenêtre selon la revendication 2, caractérisée en ce que la branche (10) de la section en U s'appliquant contre la face intérieure du châssis présente une saillie (23) s'engageant sous le nez de serrage (8) par complémentarité de forme.

4. Fenêtre selon la revendication 3, caractérisée en ce que la barrette (7) peut coulisser dans une rainure en queue d'arônde (14) de la cornière (13).

5. Fenêtre selon la revendication 4, caractérisée en ce que la barrette (7) présente un bossage de guidage (16) qui s'engage dans une fente de guidage correspondante (17) de la cornière (13), et en ce que la fente de guidage forme une butée supérieure et le châssis de support (3) une butée inférieure (26) pour limiter le mouvement de la barrette.

6. Fenêtre selon la revendication 5, caractérisée en ce que la barrette et/ou la cornière sont des pièces coulées ou moulées sous pression.
